# EUROPÄISCHE PATENTANMELDUNG

(11) **EP 4 230 822 A1**
(43) Veröffentlichungstag der Anmeldung: **23.08.2023**
(21) Anmeldenummer: 22157222.5
(22) Anmeldetag: 17.02.2022
(51) Int. Cl.: E04F 19/06, E04F 11/104, E04F 11/16

(54) **BAUSATZ FÜR EIN RANDPROFIL**

(71) Anmelder: MC MultiTrade UG, 66115 Saarbrücken (DE)
(72) Erfinder: Cakici, Musa, 67480 Aueneheim Routzeneheim (FR)
(74) Vertreter: Hentrich Patent- & Rechtsanwaltspartnerschaft mbB

(57) **Zusammenfassung**

Die Erfindung betrifft einen Bausatz (1) für ein Randprofil, bestehend aus einem L-förmigen Grundprofil (2), an dessen einem Schenkel eine Koppelstruktur (4) ausgebildet ist, und aus mindestens einem Ergänzungsschenkel (5), der eine komplementäre Koppelstruktur (6) aufweist zur Koppelung mit dem einem die Koppelstruktur (4) aufweisenden Schenkel des Grundprofils (2).

## Beschreibung

Die Erfindung betrifft einen Bausatz für ein Randprofil, bestehend aus einem L-förmigen Grundprofil, an dessen einem Schenkel eine Koppelstruktur ausgebildet ist, und aus mindestens einem Ergänzungsschenkel, der eine komplementäre Koppelstruktur aufweist zur Koppelung mit dem einem die Koppelstruktur aufweisenden Schenkel des Grundprofils.

Aus der Praxis sind Randprofile bekannt, die genutzt werden, um Kanten von Flächen und Bauten, wie zum Beispiel Terrassen, Balkonen, Stufen und dergleichen zu schützen. Eine Kantenschutzschiene ist aus der EP 0 617 182 A1 bekannt, die zugleich die Funktion einer Dehnungsfugenleiste ausüben kann. Diese Kantenschutzschiene hat die Gestalt eines T-Profils mit aufragendem Mittelschenkel, wobei nach Wahl einer der beiden abgespreizten Befestigungsschenkel zur Bildung eines L-Profils leicht entfernbar ist, beispielsweise durch Nutzung einer Sollbruchstelle. Die Befestigungsschenkel haben eine vorgegebene Erstreckung.

Randprofile werden auch genutzt, um konstruktionsbedingte Höhenunterschiede auszugleichen, wobei der Kurzschenkel des L-förmigen Randprofils über die Kante ragt und diese Fläche schützt. Da allerdings die Höhe der Kanten in der Praxis in weiten Grenzen variieren kann, muss eine Vielzahl von Randprofilen mit unterschiedlich langen Kurzschenkel vorgehalten werden, was mit hohen Kosten für die Fertigung und mit gesteigerten Logistikaufwand insbesondere auf Baustellen verbunden ist.

Der Erfindung liegt die Aufgabe zugrunde, die vorstehend genannten Probleme zu mildern oder sogar vollständig zu beseitigen.

Diese Aufgabe wird durch einen Bausatz mit den Merkmalen des Anspruchs 1 gelöst. Vorteilhafte Ausgestaltungen mit zweckmäßigen Weiterbildungen der Erfindung sind in den abhängigen Ansprüchen angegeben.

Der erfindungsgemäße Bausatz zeichnet sich dadurch aus, dass das Grundprofil nur in einer Ausführungsform bereit gehalten werden muss und für alle Anwendungsfälle verwendet werden kann, da die Länge des Kurzschenkels des L-förmigen Grundprofils an die individuellen Bedürfnisse angepasst werden durch die Koppelung mit dem mindestens einen Ergänzungsschenkel, wobei es besonders bevorzugt ist, wenn der Ergänzungsschenkel mehrfach bereitgestellt ist, und insbesondere wenn die Ergänzungsschenkel in unterschiedlichen Längen vorliegen, da so eine größere Auswahl für die Koppelung mit dem Grundprofil gegeben ist und eine präzise Abstimmung auf die Höhe der Kante erfolgen kann.

Bevorzugt ist weiterhin, dass jeder Ergänzungsschenkel an seinem einen Ende die komplementäre Koppelstruktur aufweist und an seinem anderen Ende mit der Koppelstruktur gebildet ist. Dadurch ist die Möglichkeit geschaffen, dass auch zwei Ergänzungsschenkel miteinander gekoppelt werden können und so nochmals mehr Variationsmöglichkeiten zur Erzielung einer gewünschten Länge bestehen, bei einem reduzierten Bedarf der Bevorratung unterschiedlicher Ergänzungsschenkel.

Vorgesehen ist weiterhin, dass der eine Schenkel durch den Kurzschenkel des Grundprofils gebildet ist, und dass der Kurzschenkel durch zwei eine Aufnahme bildende Aufnahmeschenkel gebildet ist, an deren freien Enden die Koppelstruktur ausgebildet ist. Diese Gestaltung erleichtert die Koppelung und erhöht auch deren Stabilität und Belastbarkeit.

Die Dauerhaftigkeit der Verbindung wird gesteigert, wenn die Koppelstruktur auf den zueinander weisenden Innenseiten der Aufnahmeschenkel jeweils einen Rastsitz aufweist.

Dann bietet es sich an, dass jeder Ergänzungsschenkel zwei zum Einführen zwischen die Aufnahmeschenkel bestimmte Koppelschenkel aufweist, an deren freien Enden die komplementäre Koppelstruktur ausgebildet ist. Zweckmäßigerweise ist der Rastsitz jedes Aufnahmeschenkel durch einen Rastzahn gebildet zum Zusammenwirken mit einem dem anliegenden Koppelschenkel zugewiesenen Gegenzahn.

Die Handhabbarkeit wird vereinfacht, wenn die Koppelschenkel durch eine Querstrebe zusammengehalten sind, insbesondere wenn die Querstrebe mehrfach vorgesehen ist und zwischen den mindestens zwei Querstreben eine Kammer ausgebildet ist. Werden mehr als zwei Querstreben genutzt, stehen entsprechend mehr Kammern zur Verfügung, was die Stabilität und Belastbarkeit mehr großen Längen verbessert. Auch hohe Kanten können so zuverlässig geschützt werden.

Ganz besonders bevorzugt ist es, wenn auf der dem Kurzschenkel gegenüberliegenden Seite des langen Schenkels des L-förmigen Grundprofils ein Anlageschenkel angeordnet ist, der beispielsweise zur Ausrichtung und/oder Schutz eines Belages für beispielsweise die Terrasse genutzt werden kann. An dem Anlageschenkel kann die Koppelstruktur ausgebildet sein, wobei vorzugsweise der Anlageschenkel zweifach vorgesehen ist und die beiden Anlageschenkel als die die Aufnahme bildende Aufnahmeschenkel gebildet sind, an deren freien Enden die komplementäre Koppelstruktur ausgebildet ist, so dass das Grundprofil nach oben und nach unten durch die gleichen Ergänzungsschenkel ergänzt werden kann.

Das Grundprofil und der Ergänzungsschenkel bestehen aus Stahl, beschichtetem Stahl, Stahllegierungen, Edelstahl, Kupfer, Aluminium oder einem Kunststoff, wobei in der Regel für alle Teile des Bausatzes dasselbe Material gewählt ist, aber durchaus auch unterschiedliche Materialien vorliegen können und auch Verbundwerkstoffe genutzt werden können.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen als von der Erfindung umfasst und offenbart anzusehen, die in den Figuren nicht explizit gezeigt oder erläutert sind, jedoch durch separierte Merkmalskombinationen aus den erläuterten Ausführungen hervorgehen und erzeugbar sind.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen. Dabei zeigen:
- Fig. 1: eine Seitenansicht des zusammengesetzten, aus einem L-förmigen Grundprofil und einem Ergänzungsschenkel gebildeten Bausatzes,
- Fig. 2: eine Seitenansicht des isolierten L-förmigen Grundprofils, und
- Fig. 3: eine Seitenansicht des isolierten Ergänzungsschenkels.

In der Figur 1 ist ein aus zwei Bestandteilen bestehender, bereits montierter Bausatz 1 gezeigt, der für ein Randprofil zum Schutz von Rändern und/oder Kanten von Terrassen, Balkonen, Stufen oder vergleichbarer Konstruktionen genutzt wird. Der gezeigte Bausatz 1 besteht aus einem L-förmigen Grundprofil 2, an dessen einem Schenkel, nämlich in der gezeigten Ausführungsform an dem Kurzschenkel 3, eine Koppelstruktur 4 ausgebildet ist; und aus mindestens einem Ergänzungsschenkel 5, der eine komplementäre Koppelstruktur 6 aufweist zur Koppelung mit dem einem die Koppelstruktur 4 aufweisenden Schenkel des Grundprofils 2. In der Figur 2 ist das Grundprofil 2 separat gezeigt und in Figur 3 der Ergänzungsschenkel 5.

Der lange Schenkel des L-förmigen Grundprofils 2 wird in der Regel mit der die Kante aufweisenden Fläche verbunden, insbesondere verklebt, so dass der Kurzschenkel 3 über die Kante ragt und diese schützt. Da die Kanten aber in der Praxis unterschiedliche Höhen aufweisen, kann die Länge des Kurzschenkels 3 angepasst werden durch den Ergänzungsschenkel 5, der mit seiner komplementären Koppelstruktur 6 mit der Koppelstruktur 4 des Grundprofils verbunden werden kann. Die konstruktive Gestaltung von Koppelstruktur 4 und komplementärer Koppelstruktur 6 kann in weiten Grenzen variieren, solange die Koppelung ermöglicht ist. Möglich ist daher eine Koppelung durch einen Formschluss, wie bei einer Nut-Federverbindung oder nach Art eines Druckknopfes, durch einen Stoffschluss mit einem Klebeband oder einem Kleber, auch in der Form eines Zwei-Komponenten-Klebers oder durch einen Reibschluss mittels Klemmung.

Der in der Figur 3 isoliert gezeigte Ergänzungsschenkel 5 kann dabei mehrfach bereitgestellt sein, insbesondere in unterschiedlichen Längen vorliegen, wobei dann alle Ergänzungsschenkel 5 zusammen mit dem Grundprofil 2 den Bausatz 1 bilden.

Gezeigt ist in der Figur 3 eine Ausführungsform, bei der der Ergänzungsschenkel 5 an seinem einen Ende die komplementäre Koppelstruktur 6 aufweist und an seinem anderen Ende mit der Koppelstruktur 4 gebildet ist. Dadurch ist dann die Möglichkeit geschaffen, auch zwei Ergänzungsschenkel 5 miteinander zu koppeln, so dass die Kombinationsmöglichkeiten zur Erzielung einer gewünschten, an die Erstreckung der Kante angepassten Länge sich vervielfältigen.

In der gezeigten, bevorzugten Ausführungsform ist der Kurzschenkel 3 durch zwei eine Aufnahme 7 bildende Aufnahmeschenkel 8 gebildet, an deren freien Enden die Koppelstruktur 4 ausgebildet ist, wobei die Koppelstruktur 4 auf den zueinander weisenden Innenseiten der Aufnahmeschenkel 8 jeweils einen Rastsitz 9 aufweist. Jeder Ergänzungsschenkel 5 weist zwei zum Einführen zwischen die Aufnahmeschenkel 8 bestimmte Koppelschenkel 10 auf, an deren freien Enden die komplementäre Koppelstruktur 6 ausgebildet ist. Der Rastsitz jedes Aufnahmeschenkels 8 ist durch einen Rastzahn 11 gebildet zum Zusammenwirken mit einem dem anliegenden Koppelschenkel 10 zugewiesenen Gegenzahn 12.

Die Figuren 1 und 3 zeigen auch, dass die Koppelschenkel 10 durch eine Querstrebe 13 zusammengehalten sind, wobei die Querstrebe 13 mehrfach vorgesehen ist und zwischen den gezeigten zwei Querstreben 13 eine Kammer 14 ausgebildet ist. Bei Nutzung von mehr als zwei Querstreben 13 werden entsprechend mehr Kammern 14 ausgebildet.

Figur 2 lässt auch erkennen, dass auf der dem Kurzschenkel 3 gegenüberliegenden Seite des langen Schenkels des L-förmigen Grundprofils 2 ein Anlageschenkel 15 angeordnet ist, der für die Ausrichtung eines nicht gezeigten Belages genutzt werden kann. Dieser Anlageschenkel 15 kann auch die Koppelstruktur 4 aufweisen, so dass das Grundprofil 2 nach oben und nach unten durch die Ergänzungsschenkel 5 verlängert werden kann. Dadurch kann zum Beispiel ein Ausgleich oder Verblendung von Höhenunterschieden von auf dem Grundprofil 2 platzierten Platten erfolgen.

Dabei besteht die Möglichkeit, dass der Anlageschenkel 15 zweifach vorgesehen ist und die beiden Anlageschenkel 15 als die die Aufnahme 7 bildende Aufnahmeschenkel 8 gebildet sind, an deren freien Enden die komplementäre Koppelstruktur 6 ausgebildet ist, so dass auf dem Grundprofil oben und unten ein hinsichtlich der Koppelstruktur 4 symmetrischer Aufbau gegeben ist und die Ergänzungsschenkel 5 universell verwendet werden können.

### BEZUGSZEICHENLISTE

- 1: Bausatz
- 2: Grundprofil
- 3: Kurzschenkel
- 4: Koppelstruktur
- 5: Ergänzungsschenkel
- 6: Komplementäre Koppelstruktur
- 7: Aufnahme
- 8: Aufnahmeschenkel
- 9: Rastsitz
- 10: Koppelschenkel
- 11: Rastzahn
- 12: Gegenzahn
- 13: Querstrebe
- 14: Kammer
- 15: Anlageschenkel

## Patentansprüche

1. Bausatz (1) für ein Randprofil, bestehend aus einem L-förmigen Grundprofil (2), an dessen einem Schenkel eine Koppelstruktur (4) ausgebildet ist, und aus mindestens einem Ergänzungsschenkel (5), der eine komplementäre Koppelstruktur (6) aufweist zur Koppelung mit dem einem die Koppelstruktur (4) aufweisenden Schenkel des Grundprofils (2).

2. Bausatz (1) nach Anspruch 1, **dadurch gekennzeichnet, dass** der Ergänzungsschenkel (5) mehrfach bereitgestellt ist.

3. Bausatz (1) nach Anspruch 2, **dadurch gekennzeichnet, dass** die Ergänzungsschenkel (5) in unterschiedlichen Längen vorliegen.

4. Bausatz (1) nach Anspruch 2 oder 3, **dadurch gekennzeichnet, dass** jeder Ergänzungsschenkel (5) an seinem einen Ende die komplementäre Koppelstruktur (6) aufweist und an seinem anderen Ende mit der Koppelstruktur (4) gebildet ist.

5. Bausatz (1) nach einem der Ansprüche 1 bis 4, **dadurch gekennzeichnet, dass** der eine Schenkel durch den Kurzschenkel des Grundprofils (2) gebildet ist.

6. Bausatz (1) nach Anspruch 5, **dadurch gekennzeichnet, dass** der Kurzschenkel (3) durch zwei eine Aufnahme (7) bildende Aufnahmeschenkel (8) gebildet ist, an deren freien Enden die Koppelstruktur (4) ausgebildet ist.

7. Bausatz (1) nach Anspruch 6, **dadurch gekennzeichnet, dass** die Koppelstruktur (4) auf den zueinander weisenden Innenseiten der Aufnahmeschenkel (8) jeweils einen Rastsitz (9) aufweist.

8. Bausatz (1) nach Anspruch 6 oder 7, **dadurch gekennzeichnet, dass** jeder Ergänzungsschenkel (5) zwei zum Einführen zwischen die Aufnahmeschenkel (8) bestimmte Koppelschenkel (10) aufweist, an deren freien Enden die komplementäre Koppelstruktur (6) ausgebildet ist.

9. Bausatz (1) nach Anspruch 8, **dadurch gekennzeichnet, dass** der Rastsitz (9) jedes Aufnahmeschenkel (8) durch einen Rastzahn (11) gebildet ist zum Zusammenwirken mit einem dem anliegenden Koppelschenkel (10) zugewiesenen Gegenzahn (12).

10. Bausatz (1) nach Anspruch 8 oder 9, **dadurch gekennzeichnet, dass** die Koppelschenkel (10) durch eine Querstrebe (13) zusammengehalten sind.

11. Bausatz (1) nach Anspruch 10, **dadurch gekennzeichnet, dass** die Querstrebe (13) mehrfach vorgesehen ist und zwischen den mindestens zwei Querstreben (13) eine Kammer (14) ausgebildet ist.

12. Bausatz (1) nach einem der Ansprüche 5 bis 11, **dadurch gekennzeichnet, dass** auf der dem Kurzschenkel (3) gegenüberliegenden Seite des langen Schenkels des L-förmigen Grundprofils (2) ein Anlageschenkel (15) angeordnet ist.

13. Bausatz (1) nach Anspruch 12, **dadurch gekennzeichnet, dass** an dem Anlageschenkel (15) die Koppelstruktur (4) ausgebildet ist.

14. Bausatz (1) nach Anspruch 13, **dadurch gekennzeichnet, dass** der Anlageschenkel (15) zweifach vorgesehen ist und die beiden Anlageschenkel (15) als die die Aufnahme (7) bildende Aufnahmeschenkel (8) gebildet sind, an deren freien Enden die Koppelstruktur (4) ausgebildet ist.
